# EUROPÄISCHE PATENTSCHRIFT

(11) **EP 0 793 066 B1**
(45) Veröffentlichungstag und Bekanntmachung des Hinweises auf die Patenterteilung: **21.11.2001**
(21) Anmeldenummer: 97100646.5
(22) Anmeldetag: 16.01.1997
(51) Int. Cl.: F25D 17/06

(54) **Kühlschrank mit Kühlfächern verschiedener Temperaturen**
Refrigerator with cooling compartments at different temperatures
Réfrigérateur avec compartiments de refroidissement à des températures différentes

(30) Priorität: 01.03.1996 DE 29603848 U
(43) Veröffentlichungstag der Anmeldung: 03.09.1997
(73) Patentinhaber: LIEBHERR-HAUSGERÄTE GMBH, 88416 Ochsenhausen (DE)
(72) Erfinder: King, Wilfried, 88416 Ochsenhausen (DE)
(74) Vertreter: Gossel, Hans K., Dipl.-Ing.

(56) Entgegenhaltungen:
- EP-A- 0 532 870
- DE-A- 3 028 673
- DE-U- 8 914 761
- GB-A- 1 485 666
- US-A- 3 966 283

## Beschreibung

Die Erfindung betrifft einen Kühlschrank nach dem Oberbegriff des Anspruchs 1.

Aus EP-A 0 532 870 ist ein Kühlschrank dieser Art mit einem im oberen Bereich des oberen Fachs angeordneten Kühlgebläse bekannt, das sich im Einlaufbereich von Luftkanälen befindet, die durch eine Zwischenwand von dem oberen Fach abgeteilt sind. Die Zwischenwand verläuft parallel zu einem Verdampfer, der an der Rückwand des oberen Fachs angeordnet ist und dessen volle Breite einnimmt. Auf der Rückseite der Zwischenwand sind durch rippenartige Stege Luftkanäle abgeteilt, von denen die oberen Luftkanäle in seitlichen Austrittsöffnungen in der Zwischenwand münden, die sich etwa in Höhe des Kühlgebläses befinden. Die unteren Luftkanäle münden im Bereich des unteren Endes des Verdampfers und vermögen dadurch einen Schubkasten zu umströmen, der sich in dem unteren Fach befindet. Bei dem bekannten Kühlschrank ist die Luftführung über den Verdampfer so gestaltet, daß ohne Verlust an Nutzraum auch im vollbeladenen Zustand des Kühlschranks überall ein nahezu gleiches Temperaturniveau eingehalten werden kann.

Die GB-A-1 485 666 zeigt dagegen einen Kühlschrank mit einem Kalt- und Kühllager fach, wobei ein Verdampfer im Kaltleger fach angeordnet ist und ein Luftstrom von dort über einen Schacht in der Rückwand in das darüber liegende Kühllager fach geführt wird.

Es ist ein Bestreben von Kühl- und Gefriergeräteherstellern, Geräte zur Verfügung zu stellen, die in optimaler Weise den Anforderungen der Praxis gerecht werden. Aus diesem Grunde werden Kombinationen von Geräten angeboten, die Fächer mit unterschiedlichen Temperaturen aufweisen, beispielsweise Kühlfächer mit einem Temperaturbereich von 2° bis 9° C, Gefrier- oder Tiefkühlfächer und/oder Kaltlagerfächer mit Temperaturen von -2° bis +3° C.

Weiterhin ist es ein Bestreben, die Kombinationsgeräte derart kostengünstig und in wirtschaftlicher Weise herzustellen, daß Fächer unterschiedlicher Temperaturen durch einen gemeinsamen oder zusammenhängenden Verdampfer oder einen zusammenhängenden Kühlkreislauf gekühlt werden. Zusätzlich sollen sich die Geräte wirtschaftlich, d. h. mit geringem Energieverbrauch betreiben lassen.

Aufgabe der Erfindung ist es daher, einen Kühlschrank mit einem Kühlfach und einem Kaltlagerfach zu schaffen, der sich kostengünstig herstellen und in wirtschaftlicher Weise betreiben läßt.

Erfindungsgemäß wird diese Aufgabe gelöst durch die Merkmale des Anspruchs 1.

Bei dem erfindungsgemäßen Kühlschrank wird der das Kühlfach und das Kaltlagerfach kühlende Luftstrom in dem Kühlluftkanal gekühlt. Dieser gekühlte Kühlluftstrom tritt dann zunächst in das Kaltlagerfach ein, so daß dieses mit kälterer Luft beaufschlagt wird und dadurch stärker gekühlt wird als das Kühlfach, in das die aus dem Kaltlagerfach austretende Luft eintritt.

Die Kühlleistung wird durch folgende Parameter beeinflußt:
1. Laufzeit des Kompressors
   Von der Laufzeit des Kompressors hängt die durch den Verdampfer zur Verfügung gestellte Kälteleistung ab, die von dem über dem Verdampfer durch den Kühlluftkanal strömenden Kühlluftstrom abgenommen wird.
2. Einschaltdauer des Kühlgebläses
   Unter der Einschaltdauer ist die relative Laufzeit des Kühlgebläses zu verstehen, also das Verhältnis der Einschaltzeiten des Kühlgebläses zu den Ausschaltzeiten.
3. Drehzahl des Kühlgebläses
   Durch die Drehzahl des Kühlgebläses läßt sich der Volumenstrom der Kühlluft beeinflussen, wobei bei hoher Drehzahl von dem Kühlluftstrom eine große Kälteleistung von dem Verdampfer abgenommen wird. Aufgrund des hohen Volumendurchsatzes der Kühlluft wird diese aber weniger stark gekühlt als eine Kühlluft, die mit verringertem Volumenstrom über den Verdampfer streicht und daher aufgrund ihrer längerer Verweildauer tiefere Temperaturen annehmen kann.

In einer Ausgestaltung der Erfindung werden je nach der Umgebungstemperatur und der Art des in dem Kühlschrank gelagerten Guts die die Temperatur im Kühlfach und im Kaltlagerfach bestimmenden Parameter in der Weise aufeinander abgestimmt, daß in beiden Fächern die gewünschten Temperaturen herrschen, also in dem Kaltlagerfach eine um +1° C schwankende Temperatur und in dem Kühlfach eine im Bereich von 4° bis 9° C liegende Temperatur.

In weiterer Ausgestaltung der Erfindung ist vorgesehen, daß in dem Kühlfach und/oder in dem Kaltlagerfach ein Temperaturfühler angeordnet ist. Diese Temperaturfühler messen die Temperaturen und geben den gemessenen Temperaturen entsprechende Signale an eine elektronische Recheneinheit (Mikrocomputer) ab, die aufgrund entsprechender Steuerprogramme zur Aufrechterhaltung der gewünschten Temperaturen die Laufzeit des Kompressors, die relative Einschaltdauer des Ventilators und die Drehzahl des Ventilators entsprechend steuert. Die Abstimmung dieser zu steuernden Parameter aufeinander kann empirisch oder aber auch rechnerisch erfolgen.

Die Größe der Durchbrüche in der Zwischenwand ist empirisch oder rechnerisch dem Kältebedarf des Kühlfachs und des Kaltlagerfachs anzupassen.

Zweckmäßigerweise ist der Verdampfer frei hängend in dem Kühlluftkanal angeordnet. Der Verdampfer kann aber auch hinter der Rückwand des Kühlfachs eingeschäumt sein.

Ein Ausführungsbeispiel der Erfindung wird nachstehend anhand der Zeichnung, in deren einziger Figur ein Vertikalschnitt durch einen Kühlschrank dargestellt ist, näher erläutert.

Der Kühlschrank besteht aus einem Korpusteil 1 mit einer Rückwand 2, einer Deckwand 3 und Zwischenwänden 4, 5. Die Zwischenwand 4 trennt ein oberes Kühlfach 6 von einem unteren Kaltlagerfach 7. Unter der Zwischenwand 5 kann noch ein Gefrierfach angeordnet sein, daß jedoch vorliegend nicht zur Erfindung gehört und daher außer Betracht gelassen wird. Der das Kühlfach 6 und das Kaltlagerfach 7 enthaltende Korpusteil ist durch eine übliche Tür 8 verschließbar. Etwa parallel zur Rückwand 2 ist eine isolierende Zwischenwand 9 angeordnet, die von dem Kühlfach 6 einen Kühlluftkanal 10 abteilt. Der Kühlluftkanal 10 verbreitert sich in seinem unteren Bereich in Richtung auf die Zwischenwand 4 durch die dargestellte Schrägstellung des unteren Teils der Zwischenwand 9. Im hinteren Bereich der oberen Deckwandung 3 ist ein Kühlgebläse 11 angeordnet, dessen Austrittsöffnung bzw. Austrittsspalt 12 in den Kühlluftkanal 10 mündet.

In dem Kühlluftkanal 10 ist frei hängend ein Verdampfer 13 angeordnet. Am unteren Ende des Kühlluftkanals 10 ist eine Rinne 14 vorgesehen, die der Sammlung von von dem Verdampfer abtropfenden Wasser dient.

Die Zwischenplatte 4 ist an ihrem hinteren Endbereich im Mündungsbereich des Kühlluftkanals 10 mit einem Spalt oder Durchbrüchen 15 versehen, durch die der Kühlluftstrom 16, der durch die Pfeile angedeutet ist, in das Kaltlagerfach 7 eintritt. In dem Kaltlagerfach unterteilt sich der Kühlluftstrom in der durch die Pfeile 17 angegebenen Weise. In dem Kaltlagerfach 7 können Schubfächer 18 angeordnet sein, die dann in der dargestellten Weise von dem Kühlluftstrom 17 bestrichen werden.

Die Zwischenplatte 4 ist in ihrem vorderen Bereich mit Spalten oder Durchbrüchen 19 versehen, durch die der Kühlluftstrom in Richtung des Pfeils 20 in das Kühlfach 6 eintritt. Der aus dem Kaltlagerfach austretende Kühlluftstrom überstreicht sodann das Kühlfach 6 und kühlt dieses in der gewünschten Weise. Der Kühlluftstrom tritt sodann in die Saugseite des Kühlgebläses ein und wird anschließend in dem Kühlluftkanal 10 erneut gekühlt.

In dem Kühlfach können in der dargestellten Weise Ablageplatten und eine Schublade angeordnet sein. An der Tür können die üblichen Ablagefächer befestigt sein.

Die Steuereinrichtung zur Steuerung der Einschaltzeiten des Kompressors und des Kühlgebläses sowie zur Steuerung der Drehzahl des Kühlgebläses ist nicht dargestellt. Diese ist jedoch empirisch oder rechnerisch so einzustellen, daß das Kaltlagerfach und das Kühlfach von einem Kühlluftstrom mit einer Geschwindigkeit und einer Temperatur durchströmt wird, die die gewünschte Temperaturverteilung gewährt.

Weiterhin sind die Isolierungen der Wandungen des Korpusteils, der Zwischenwände und der Tür so zu wählen, daß bei geringem Kälteverlust die optimale Temperaturverteilung erreicht wird.

Auch die Größe der Durchbrüche bzw. Durchtrittsspalte 15, 19 in der Zwischenwand 4 ist entsprechend der gewünschten Temperaturverteilung einzurichten.

## Patentansprüche

1. Kühlschrank mit einem oberen Fach und mit einem unteren Fach, die durch eine horizontale Zwischenwand (4) voneinander getrennt sind, und mit mindestens einer diese verschließenden Tür (8) oder Klappe,
bei dem im oberen Bereich des oberen Fachs ein Kühlgebläse (11) angeordnet und bei dem durch eine zu der Rückwand (2) des oberen Fachs in etwa parallele Zwischenwand (9) ein geschlossener Kühlluftkanal (10) abgeteilt ist, in dem sich ein Verdampfer (13) befindet und der durch Durchbrüche (15) im hinteren Bereich der horizontalen Zwischenwand (4) in das untere Fach mündet, und
bei dem im vorderen Bereich der horizontalen Zwischenwand (4) Durchbrüche (19) und/oder ein Spalt zwischen der horizontalen Zwischenwand und der Tür vorgesehen sind, durch die Kühlluft in das obere Fach eintritt,
**dadurch gekennzeichnet,**
**daß** das obere Fach ein Kühlfach (6) und das untere Fach ein Kaltlagerfach (7) ist,
**daß** der Kühlluftkanal (10) so gestaltet ist, daß der das Kühlfach (6) und das Kaltlagerfach (7) kühlende Luftstrom im Kühlluftkanal (10) gekühlt wird und der gekühlte Luftstrom dann zunächst in das Kaltlagerfach (7) eintritt, so daß dieses mit kälterer Luft beaufschlagt wird und dadurch stärker gekühlt wird als das Kühlfach (6), in das die aus dem Kaltlagerfach (7) austretende Luft eintritt, und
**daß** die Kälteverteilung durch die Laufzeit des Kompressors und/oder die Einschaltdauer und/oder die Drehzahl des Kühlgebläses (11) gesteuert ist.

2. Kühlschrank nach Anspruch 1, **dadurch gekennzeichnet, daß** der Verdampfer (13) frei hängend in dem Kühlluftkanal (10) angeordnet ist.

3. Kühlschrank nach Anspruch 1, **dadurch gekennzeichnet, daß** der Verdampfer (13) hinter der Rückwand des Kühlfachs eingeschäumt ist.

4. Kühlschrank nach einem der Ansprüche 1 bis 3, **dadurch gekennzeichnet, daß** in dem Kühlfach (6) ein Temperaturfühler angeordnet ist.

5. Kühlschrank nach einem der Ansprüche 1 bis 4, **dadurch gekennzeichnet, daß** in dem Kaltlagerfach (7) ein Temperaturfühler angeordnet ist.

## Claims

1. Refrigerator with an upper compartment and with a lower compartment, which are separated from each other by a horizontal partition (4), and with at least one door (8) or flap closing the said compartments,
in which a cooling blower (11) is arranged in the upper region of the upper compartment and in which a closed cooling air duct (10) is partitioned off by a partition (9) approximately parallel to the rear wall (2) of the upper compartment, in which duct there is an evaporator (13) and which duct opens out into the lower compartment through apertures (15) in the rear region of the horizontal partition (4), and
in which, in the front region of the horizontal partition (4), apertures (19) and/or a gap between the horizontal partition and the door are provided, through which apertures and/or gap the cooling air enters the upper compartment,
**characterized**
**in that** the upper compartment is a cooling compartment (6) and the lower compartment is a cold-storage compartment (7),
**in that** the cooling air duct (10) is designed in such a way that the air stream cooling the cooling compartment (6) and the cold-storage compartment (7) is cooled in the cooling air duct (10) and the cooled air stream then firstly enters the cold-storage compartment (7), so that the latter has colder air admitted to it, and as a result is cooled to a greater degree, than the cooling compartment (6), into which the air leaving the cold-storage compartment (7) enters, and
**in that** the distribution of cold is controlled by the running time of the compressor and/or the duty cycle and/or rotational speed of the cooling blower (11).

2. Refrigerator according to Claim 1, **characterized in that** the evaporator (13) is arranged such that it is freely suspended in the cooling air duct (10).

3. Refrigerator according to Claim 1, **characterized in that** the evaporator (13) is enclosed in foam behind the rear wall of the cooling compartment.

4. Refrigerator according to one of Claims 1 to 3, **characterized in that** a temperature sensor is arranged in the cooling compartment (6).

5. Refrigerator according to one of Claims 1 to 4, **characterized in that** a temperature sensor is arranged in the cold-storage compartment (7).

## Revendications

1. Réfrigérateur avec un compartiment supérieur et un compartiment inférieur, qui sont séparés entre eux par une paroi intermédiaire horizontale (4) et avec au moins une porte (8) ou une trappe destinée à les fermer, dans lequel une soufflerie de refroidissement (11) est disposée dans la zone supérieure du compartiment supérieur, dans lequel un canal d'air de refroidissement fermé (10) est délimité par une paroi intermédiaire (9), qui est approximativement parallèle à la paroi arrière (2) du compartiment supérieur, ce canal refermant un évaporateur (13) et aboutissant dans le compartiment inférieur par des traversées (15) se trouvant dans la zone arrière de la paroi intermédiaire horizontale (4), et dans lequel des traversées (19) et/ou une fente, par lesquelles l'air de refroidissement pénètre dans le compartiment supérieur, sont prévues dans la zone avant de la paroi intermédiaire horizontale (4) entre la paroi intermédiaire horizontale et la porte, **caractérisé en ce que** le compartiment supérieur est un compartiment de réfrigération (6) et le compartiment inférieur est un compartiment de conservation au froid (7), **en ce que** le canal d'air de refroidissement (10) est conçu de telle manière que l'écoulement d'air refroidissant le compartiment de réfrigération (6) et le compartiment de conservation au froid (7) est refroidi dans le canal d'air de refroidissement (10) et que l'écoulement d'air refroidi pénètre alors en premier lieu dans le compartiment de conservation au froid (7), celui-ci recevant de l'air plus froid et étant de ce fait refroidi plus fortement que le compartiment de réfrigération (6), dans lequel pénètre l'air sortant du compartiment de conservation au froid (7), et **en ce que** la répartition du froid est pilotée par la durée de fonctionnement du compresseur et/ou par la durée de fonctionnement de la soufflerie de refroidissement (11) et/ou par le régime de rotation de celle-ci.

2. Réfrigérateur selon la revendication 1, **caractérisé en ce que** l'évaporateur (13) est disposé en suspension libre dans le canal d'air de refroidissement (10).

3. Réfrigérateur selon la revendication 1, **caractérisé en ce que** l'évaporateur (13) est enrobé dans de la mousse derrière la paroi arrière du compartiment de réfrigération.

4. Réfrigérateur selon l'une des revendications 1 à 3, **caractérisé en ce qu'**un capteur de température est disposé dans le compartiment de réfrigération (6).

5. Réfrigérateur selon l'une des revendications 1 à 4, **caractérisé en ce qu'**un capteur de température est disposé dans le compartiment de conservation au froid (7).
